# FASCICULE DE BREVET EUROPEEN

(11) **EP 0 116 498 B1**
(45) Date de publication et mention de la délivrance du brevet: **10.09.1986**
(21) Numéro de dépôt: 84400173.5
(22) Date de dépôt: 26.01.1984
(51) Int. Cl.: B21C 9/00, B21C 1/14

(54) **Dispositif de refroidissement de fil pour machine a tréfiler**
Drahtkühlvorrichtung für Drahtziehmaschine
Wire cooling device for wire drawing machine

(30) Priorité: 02.02.1983 FR 8301598
(43) Date de publication de la demande: 22.08.1984
(73) Titulaire: OFFICE TECHNIQUE DES TREFILES Société dite:, 77500 Chelles (FR)
(72) Inventeur: Coratte, Jacques, F-77500 Chelles (FR); Petkovic, Dominique, F-77500 Chelles (FR)
(74) Mandataire: Armengaud Ainé, Charles

## Description

La présente invention concerne un dispositif de refroidissement de fil pour machine à tréfiler selon le préambule de la revendication 1.

La réduction de section d'un fil métallique par tréfilage, c'est-à-dire par traction à travers une filière au moyen d'un cabestan d'enroulement, comme tout procédé de déformation mécanique, engendre de la chaleur qui a pour effet d'augmenter la température du fil tréfilé et des outillages en contact avec ce fil. Cet accroissement de température modifie les caractéristiques mécaniques du fil. Cette modification est d'autant plus néfaste que les fils tréfilés sont en acier à teneur en carbone plus élevée et elle fait apparaître des phénomènes de vieillissement bien connus.

Il en est ainsi particulièrement en ce qui concerne les machines à tréfiler du type « à sec » où le lubrifiant utilisé pour faciliter le tréfilage est un produit pulvérulent et sec n'ayant aucun rôle refroidisseur.

Afin de limiter l'échauffement du fil et de le maintenir dans les limites acceptables du point de vue métallurgique, les machines à tréfiler modernes sont munies de dispositifs de refroidissement du fil qui sont en gros de deux sortes : les dispositifs à refroidissement indirect et les dispositifs à refroidissement direct.

Le refroidissement indirect consiste à refroidir par circulation de liquide les outillages en contact avec le fil, c'est-à-dire la filière et le cabestan de traction. Le temps de séjour d'une tranche élémentaire de fil dans la filière étant extrêmement court, ce refroidissement est très limité. Par contre, le cabestan permet d'emmagasiner un grand nombre de spires augmentant ainsi la surface de contact entre le fil chaud et le cabestan refroidi. Ce refroidissement est donc plus efficace mais est limité par son principe d'échange calorifique d'une part, et par le contact purement linéaire entre le fil rond et le cabestan cylindrique d'autre part.

Le refroidissement direct peut être envisagé seul ou en complément du refroidissement indirect et il est de deux types :
- à air : un soufflage autour du cabestan crée une chemise d'air ascendant et refroidit le fil accumulé sur le cabestan. Ce procédé est fré- quemment employé de pair avec le refroidissement intérieur par liquide du cabestan décrit ci- dessus. Il convient de noter que son efficacité est d'autant plus grande que le fil est d'un diamètre plus faible. Ses limites sont évidentes du fait de la faible chaleur spécifique de l'air. Les principaux inconvénients de cette façon de procéder sont le bruit et le brassage polluant des savons et résidus de savon de tréfilage toujours présents sur la machine.
- par liquide : plusieurs systèmes existent et consistent à arroser le fil pendant son parcours entre la sortie de la filière et le point de tangence avec la chasse du cabestan.

Ces systèmes s'avèrent peu efficaces sur les machines rapides, car, compte tenu du faible espace disponible, le temps de séjour du fil dans ces systèmes est compris entre quelques dixièmes et quelques centièmes de seconde. De plus, en cas de casse du fil, le liquide de refroidissement risque de traverser la filière et de se mélanger avec le savon de tréfilage situé en amont de la filière. Il faut noter également que ces systèmes exigent généralement la confection de soies d'enfilage considérablement plus longues et rendent l'enfilage de la machine plus délicat.

Un autre procédé consiste à pulvériser depuis l'extérieur le liquide de refroidissement directement sur les spires de fil accumulées sur le cabestan, ce qui permet d'obtenir une exposition plus longue du fil au refroidissement. Un tel système serait efficace mais les ruissellements et centrifugations de liquide et l'atmosphère humide environnant la machine ne sont pratiquement pas acceptables.

Enfin, il existe des dispositifs (voir le document GB-A-901527) comportant un refroidissement extérieur par soufflage autour du cabestan et un refroidissement intérieur à l'aide d'un liquide de refroidissement circulant dans des fentes pratiquées dans la paroi externe du cabestan mais ne débouchant pas sur sa surface externe. Un tel dispositif présente les inconvénients qui viennent d'être signalés, des refroidissements direct et indirect, sans cependant offrir d'avantage déterminant.

La production d'une machine à tréfiler étant fonction de sa vitesse, les tréfileurs recherchent des machines de plus en plus rapides mais comme l'échauffement est également une fonction directe de la vitesse, on se heurte à un problème difficile à résoudre.

Ce problème est résolu par le dispositif suivant l'invention qui est caractérisé en ce qu'il consiste en une pluralité de fentes ou gorges, pratiquées dans la paroi externe du cabestan et débouchant sur la surface de ce dernier, les unes alimentées en liquide de refroidissement et servant à amener ce liquide au contact du fil qui s'enroule sur le cabestan et dont les spires jointives forment un chemisage externe au cabestan dans lequel circule le liquide de refroidissement et au-dessus desquelles sont ménagées des gorges ou fentes alimentées en air sous pression de façon à limiter l'ascension du liquide de refroidissement sur la paroi du cabestan ; les autres gorges ou fentes, destinées à la reprise et à l'évacuation du liquide de refroidissement, étant alimentées en air sous pression de façon à faciliter l'évacuation vers l'intérieur du cabestan du liquide de refroidissement et à parfaire le séchage du fil.

Les divers caractéristiques et avantages de l'invention ressortiront de la description qui va suivre d'une de ses formes possible de réalisation. Il est bien précisé qu'il s'agit uniquement d'un exemple et que toutes autres dispositions pourraient être adoptées sans sortir du cadre de l'invention comme revendiqué.

Au cours de cette description on se réfère aux dessins ci-joints qui montrent :
Figure 1 une vue schématique en élévation d'une machine à tréfiler dont le cabestan présente le dispositif suivant l'invention,
Figure 2 une vue en coupe à échelle agrandie, par un plan axial, de ce cabestan.

Ainsi qu'on le voit sur la Fig. 1 la machine à tréfiler comporte un cabestan de tréfilage 1 qui se présente comme un corps cylindrique entraîné en rotation par un moteur 2 et une transmission 3. La partie inférieure du cabestan 4 tire le fil 4a à travers la filière 5 placée en amont. Plusieurs spires sont formées sur le cabestan par l'opérateur lors de l'enfilage de la machine afin d'obtenir l'effet cabestan nécessaire au tréfilage et afin de couvrir l'aire de refroidissement sur le cabestan. Au fur et à mesure du tréfilage, les spires de fil montent le long du cabestan avant d'aller au bloc de tréfilage aval dans le cas des machines à tréfiler multiples ou aux appareils de réception du fil dans le cas du dernier bloc des machines multiples ou dans le cas des machines à tréfiler monobloc.

Le cabestan présente sur sa périphérie externe des fentes ou gorges débouchant à l'extérieur du cabestan et qui ont chacune leur rôle :
Les fentes ou gorges 6 servent à amener le liquide de refroidissement aux spires du fil 4a qui s'enroulent sur le cabestan. Dans ce but, elles sont reliées, par des orifices 6a, à une canalisation 7 de liquide de refroidissement, eau par exemple, alimentée par un joint tournant 8, les fentes ou gorges 9, qui elles aussi débouchent à l'extérieur du cabestan et qui règnent sur une certaine hauteur, sont, à leur partie supérieure, reliées, par des orifices 10, à une alimentation 11 en air comprimé par l'intermédiaire d'un joint tournant 12. A leur partie inférieure les fentes ou gorges 9 débouchent, par des orifices 13, traversant la paroi du cabestan, reliés à une canalisation (non représentée) de reprise et d'évacuation du liquide de refroidissement.

Au-dessus des gorges 6 sont pratiquées des fentes 14 alimentées en air sous pression de façon analogue à celle des orifices 10 des gorges 9, par des canalisations 11a couplées au joint tournant 12. Les joints tournants 8 et 12 peuvent d'ailleurs être réunis en un seul joint double liquide-air.

Les spires de fil 4a, en contact intime entre elles et avec le cabestan, du fait même de l'effort de tréfilage, constituent une chemise et le liquide apporté par les gorges 6 s'insinue dans les espaces triangulaires curvilignes 15 formés entre la périphérie du cabestan et les spires de fil. Cet espace continu constitue une vis d'Archimède et le liquide est ainsi animé d'un mouvement ascensionnel et rotatif en direction des couches supérieures de fil. Cette ascension est limitée par la contre-pression de l'air provenant des fentes 14. Le liquide est ainsi forcé à cheminer suivant des plans sensiblement perpendiculaires à l'axe du cabestan jusqu'à ce qu'il soit collecté par les fentes ou gorges 9 sous l'action de la gravité et de l'air injecté par les orifices 10 et évacué par les orifices 13.

Suivant une variante de réalisation, les orifices 10, 13 et 14 sont branchés au moyen des tuyauteries 11, 11a et du joint tournant 12 à un système d'aspiration (non représenté).

De ce qui précède il résulte que le dispositif décrit est un dispositif de refroidissement mixte : direct et indirect du fil, en ce sens que le fil est soumis à l'action directe du liquide de refroidissement, d'une part, et que le cabestan est également refroidi intérieurement par ce même liquide, participant ainsi au refroidissement du fil. L'efficacité du dispositif est encore renforcée par l'action de l'air comprimé qui, non seulement, sèche le fil, mais également aide à la propagation du liquide de refroidissement le long des spires et facilite son évacuation.

S'il est nécessaire de parfaire le séchage du fil, le dispositif est complété par une chambre dans laquelle de l'air circule et traversée par le fil avant son introduction dans le savonnier et la filière du bloc de tréfilage aval.

Le dispositif décrit est, en définitive, d'une efficacité supérieure à celle des dispositifs de refroidissement connus dont il pallie intégralement tous les inconvénients, Il peut être utilisé seul ou conjointement au système de refroidissement de filière qui, de toute manière, est nécessaire à la protection de la filière elle-même. Le dispositif est adaptable à toute machine à tréfiler de conception quelconque, mono- ou multi-passes.

## Revendications

1. Dispositif de refroidissement de fil (4a) pour machine à tréfiler comportant un cabestan (1) de traction du fil passant dans une filière (5), des fentes ou gorges (6, 9, 14) étant pratiquées dans la paroi externe du cabestan (1), caractérisé en ce qu'il consiste en une pluralité de fentes ou gorges (6, 9, 14), pratiquées dans la paroi externe du cabestan (1) et débouchant sur la surface de ce dernier, les unes (6) alimentées en liquide de refroidissement et servant à amener ce liquide au contact du fil qui s'enroule sur le cabestan et dont les spires (4a) jointives, forment un chemisage externe au cabestan dans leqùel circule le liquide de refroidissement et au-dessus desquelles sont ménagées des gorges ou fentes (14) alimentées en air sous pression de façon à limiter l'ascension du liquide de refroidissement sur la paroi du cabestan ; les autres gorges ou fentes (9), destinées à la reprise et à l'évacuation du liquide de refroidissement, étant alimentées en air sous pression de façon à faciliter l'évacuation vers l'intérieur du cabestan du liquide de refroidissement et à parfaire le séchage du fil.

2. Dispositif suivant la revendication 1, caractérisé en ce que les diverses fentes ou gorges (6, 9, 14) sont alimentées en fluides par des orifices (6a. 10, 13) dans lesquels débouchent des canalisations (7, 11, 11a) alimentées en fluides par au moins un joint tournant (8, 12).

3. Dispositif suivant l'une quelconque des revendications précédentes, caractérisé en ce que les fentes ou gorges (9) de reprise du fluide de refroidissement sont, à leur partie supérieure, reliées à une source d'air sous pression et, à leur partie inférieure, par des orifices (13) à une canalisation d'évacuation du liquide de refroidissement.

## Claims

1. A device for cooling wires (4a) and for a wire drawing machine comprising a capstan (1) for stretching the wire passing through a die (5), slots or channels (6, 9, 14) being cut in the outer wall of the capstan (1), characterized in that it consists of a plurality of slots or channels (6, 9, 14) cut in the outer wall of the capstan (1) and opening onto the surface thereof, some of these (6) being supplied with coolant and serving to bring said coolant into contact with the wire which winds around the capstan and whose contiguous turns (4a) form an outer sheathing on the capstan within which the coolant circulates, and channels or slots (14) being arranged above the channels or slots (6) and being supplied with compressed air in such a way as to limit the cent of the coolant up the wall of the capstan ; the other channels or slots (9), designed to recover and extract the coolant, being supplied with compressed air so as to facilitate the extraction of the coolant to the interior of the capstan and to complete the drying of the wire.

2. A device according to claim 1, characterized in that the various slots or channels (6, 9, 14) are supplied with fluid via orifices (6a, 10, 13) into which there open pipes (7, 11, 11a) which are themselves supplied with fluid via at least one rotating joint (8, 12).

3. A device according to either one of the preceding claims, characterized in that the coolant recovery slots or channels (9) are connected at their upper parts to a compressed air source and at their lower parts by orifices (13) to a coolant extraction pipe.

## Patentansprüche

1. Vorrichtung zum Kühlen von Draht (4a) für eine Drahtziehmaschine mit einer Spillwinde zum Ziehen des durch ein Zieheisen (5) laufenden Drahtes, wobei in der Außenwand der Spilltrommel (1) Öffnungen oderAusnehmungen (6, 9, 14) ausgebildet sind, dadurch gekennzeichnet, daß in der Außenwand der Spilltrommel (1) mehrere solcher Öffnungen oder Ausnehmungen (6, 9, 14) ausgebildet sind, die sich zur Oberfläche der Außenwand der Spilltrommel öffnen, von denen die einen (6) mit einer Kühlflüssigkeit beaufschlagt sind und dazu dienen, die Kühlflüssigkeit mit dem Draht in Berührung zu bringen, der auf die Spilltrommel aufläuft und dessen eng anliegende Windungen einen äußeren Mantel der Spilltrommel bilden, in dem die Kühflüssigkeit zirkuliert, und über denen Öffnungen oder Ausnehmungen (14) ausgebildet sind, die mit Druckluft beaufschlagt werden, um ein Aufsteigen der Kühlflüssigkeit in der Spillwindenwand zu unterbinden, während die anderen Ausnehmungen oder Öffnungen (9), die dazu bestimmt sind, das Kühlwasser wieder aufzunehmen und abzuleiten, mit Druckluft beaufschlagt werden, um einerseits die Ableitung des Kühlwassers nach innen in die Spilltrommel hinein zu erleichtern und zum anderen den Draht wieder vollkommen zu trocknen.

2. Vorrichtung nach Anspruch 1, dadurch gekennzeichnet, daß die verschiedenen Öffnungen oder Ausnehmungen (6, 9, 14) mit den Fluiden über Öffnungen (6a, 10, 13) beaufschlagt werden, in die sich Leitungen (7, 11, 11a) öffnen, die ihrerseits mit diesen Fluiden über zumindest ein drehbares Anschlußstück (8, 12) beaufschlagt werden.

3. Vorrichtung nach einem der vorstehenden Ansprüche, dadurch gekennzeichnet, daß die Öffnungen oder Aussparungen (9) zur Wiederaufnahme der Kühlflüssigkeit in ihrem oberen Teil an eine Druckluftquelle und in ihrem unteren Teil über Öffnungen (13) an ein Leitungssystem zum Ableiten der Kühlflüssigkeit angeschlossen sind.
